# FASCICULE DE BREVET EUROPEEN

(11) **EP 2 843 769 B1**
(45) Date de publication et mention de la délivrance du brevet: **16.11.2016**
(21) Numéro de dépôt: 14180815.4
(22) Date de dépôt: 13.08.2014
(51) Int. Cl.: H01R 13/42, H01R 13/436, H01R 13/502

(54) **Dispositif de connexion électrique d'une source d'alimentation électrique à un appareil électrique, appareil électrique et procédé de connexion électrique correspondants**
Elektrische Anschlussvorrichtung einer Stromversorgungsquelle an ein Elektrogerät, entsprechendes Elektrogerät und entsprechendes elektrisches Anschlussverfahren
Device for electrically connecting an electrical power source to an electrical appliance, corresponding electrical appliance and connection method

(30) Priorité: 27.08.2013 FR 1358210
(43) Date de publication de la demande: 04.03.2015
(73) Titulaire: Virax, 51200 Epernay (FR)
(72) Inventeur: Da Rocha, Franck, 51500 Puisieulx (FR)
(74) Mandataire: Lavoix

(56) Documents cités:
- US-A- 6 068 519
- US-A1- 2009 017 701
- US-A1- 2013 154 565
- US-B1- 7 170 006
- US-B1- 8 182 274

## Description

La présente invention concerne un dispositif de connexion électrique d'une source d'alimentation à un appareil électrique.

En particulier, la présente invention concerne un dispositif de connexion électrique d'une batterie à un actionneur linéaire destiné à recevoir un outil amovible.

De façon classique, ce type de dispositif comprend des connecteurs destinés à connecter électriquement la source d'alimentation électrique à l'appareil électrique. Pour maintenir une bonne connexion de la source d'alimentation électrique à l'appareil électrique, il est nécessaire que ces connecteurs soient rigidement fixés à l'appareil électrique, et que les fils électriques soient brasés sur ces connecteurs.

US 8 182 274 décrit, en regard de sa figure 4, un dispositif de connexion électrique d'une source d'alimentation à un appareil électrique (cf. colonne 4 lignes 22 à 23). Le dispositif comprend deux éléments conducteurs 32 destinés à relier électriquement la source d'alimentation électrique à l'appareil électrique (voir figure 10). Le dispositif de connexion électrique comporte en outre une coque 10' comprenant une première demi-coque 11' et une deuxième demi-coque 12'. La coque définit deux logements 14 propres à recevoir les éléments conducteurs.

Un but de l'invention est de proposer un dispositif simplifié de connexion électrique d'une source d'alimentation électrique telle qu'une batterie à un appareil électrique, dans lequel les connecteurs sont rigidement fixés à l'appareil électrique, sans nécessiter de composants supplémentaires, et qui permet un brasage commode des fils sur les connecteurs.

A cet effet, l'invention a pour objet un dispositif de connexion électrique d'une batterie à un appareil électrique, caractérisé en ce qu'il comprend :
- au moins deux éléments conducteurs destinés à relier électriquement la source d'alimentation électrique à l'appareil électrique, chaque élément conducteur définissant une ouverture ;
- une coque propre à recevoir les éléments conducteurs, la coque comprenant une première demi-coque et une deuxième demi-coque, la coque définissant au moins deux fentes propres à recevoir les éléments conducteurs et à maintenir lesdits éléments conducteurs sensiblement parallèles entre eux, la coque comprenant en outre au moins un organe de verrouillage propre à s'engager dans les ouvertures des éléments conducteurs et à maintenir lesdits éléments conducteurs engagés dans lesdites fentes de la coque.

Le dispositif selon l'invention peut comprendre une ou plusieurs des caractéristiques suivantes, prises isolément ou suivant toute combinaison techniquement possible :
- chaque élément conducteur comprend une plaque conductrice s'étendant suivant une direction longitudinale ;
- chaque élément conducteur comprend une zone de connexion électrique avec l'appareil électrique, chaque zone de connexion électrique comprenant un fil de connexion destiné à relier électriquement l'élément conducteur à l'appareil électrique ;
- la coque comprend au moins une plaque de support des éléments conducteurs, les fentes étant définies par la ou chaque plaque de support ;
- la ou chaque plaque de support comprend au moins une nervure verticale reliant la plaque de support à la coque ;
- le ou chaque organe de verrouillage comprend une plaquette de verrouillage s'étendant suivant une direction transversale ; et
- les fentes sont définies dans la première demi-coque, l'organe de verrouillage étant porté par la deuxième demi-coque.

L'invention a également pour objet un appareil électrique comprenant un dispositif de connexion électrique tel que décrit plus haut.

L'invention a également pour objet un procédé de connexion électrique d'une source d'alimentation électrique à un appareil électrique, comprenant les étapes suivantes :
- fourniture d'un dispositif de connexion électrique de la source d'alimentation électrique à l'appareil électrique, le dispositif de connexion électrique comprenant :
- au moins deux éléments conducteurs destinés à relier électriquement la source d'alimentation électrique à l'appareil électrique, chaque élément conducteur définissant une ouverture, chaque élément conducteur comprenant une zone de connexion électrique avec l'appareil électrique, chaque zone de connexion électrique comprenant un fil de connexion destiné à relier électriquement l'élément conducteur à l'appareil électrique; et
- une coque propre à recevoir les éléments conducteurs, la coque comprenant une première demi-coque et une deuxième demi-coque, la coque définissant au moins deux fentes propres à recevoir les éléments conducteurs et à maintenir lesdits éléments conducteurs sensiblement parallèles entre eux, la coque comprenant en outre au moins un organe de verrouillage propre à s'engager dans les ouvertures des éléments conducteurs ;
- connexion des fils de connexion aux zones de connexion électrique ;
- insertion des éléments conducteurs dans les fentes de la coque ;
- insertion du ou de chaque organe de verrouillage dans les ouvertures des éléments conducteurs pour maintenir lesdits éléments conducteurs engagés dans lesdites fentes ; et
- connexion de la source d'alimentation électrique aux éléments conducteurs.

L'invention sera mieux comprise à la lecture de la description qui va suivre, donnée uniquement à titre d'exemple et faite en se référant aux dessins annexés, sur lesquels :
- la figure 1 est une vue en perspective d'un appareil électrique selon l'invention ;
- les figures 2 et 3 sont des vues éclatées en perspective d'un dispositif de connexion électrique selon l'invention ;
- la figure 4 est une vue de l'avant du dispositif de connexion électrique des figures 2 et 3 ;
- la figure 5 est une vue prise en coupe suivant le plan V de la figure 4 ;
- la figure 6 est une vue prise en coupe suivant le plan VI de la figure 4 ;
- la figure 7 est une vue prise en coupe suivant le plan VII de la figure 5 ; et
- la figure 8 est une vue prise en coupe suivant le plan VIII de la figure 5.

Dans tout ce qui suit, les termes d'orientation s'entendent par rapport au repère orthogonal pris en référence au sens d'utilisation normale de l'appareil électrique, représenté sur les figures 1 à 3, et dans lequel on distingue :
- un axe longitudinal X, horizontal s'étendant de l'arrière vers l'avant de l'appareil électrique ;
- un axe transversal Y, horizontal s'étendant de la droite vers la gauche ; et
- un axe vertical Z, s'étendant du bas vers le haut.

Le terme « horizontal » est défini par rapport au plan XY, le terme « vertical » est défini par rapport au plan XZ ou YZ.

Un appareil électrique 2 comprenant un dispositif de connexion électrique 4 selon l'invention est représenté sur la figure 1.

L'appareil électrique 2 est par exemple une machine outil portative, tel qu'un actionneur linéaire, destiné à recevoir un outil amovible 5.

L'appareil électrique 2 selon l'invention comprend une partie fonctionnelle 6, une source d'alimentation électrique 8 telle qu'une batterie, et le dispositif de connexion électrique 4 de la batterie 8 à l'actionneur 2.

La partie fonctionnelle 6 de l'actionneur 2 ne faisant pas l'objet de l'invention, celle-ci ne sera pas décrite plus en détail par la suite.

Comme visible sur les figures 2 et 3, le dispositif de connexion électrique 4 comprend une coque 10 composée d'une première demi-coque 12 et d'une deuxième demi-coque 14, et une paire d'éléments conducteurs 16, 18 destinés à relier électriquement la batterie 8 et l'actionneur 2.

La première demi-coque 12 et la deuxième demi-coque 14 sont propres à être fixées l'une à l'autre. Lorsqu'elles sont fixées l'une à l'autre, les première et deuxième demi-coques 12, 14 définissent un espace intérieur 20 de réception des éléments conducteurs 16, 18. L'espace intérieur 20 est ouvert vers l'avant et vers le bas de façon à ce que la batterie 8 puisse y être insérée.

La première demi-coque 12 et la deuxième demi-coque 14 sont fixées l'une à l'autre de manière amovible, par l'intermédiaire de moyens de fixation amovibles tels que, par exemple, des vis (non représentées), destinées à être vissées dans des trous 22 de la demi-coque 12.

La première demi-coque 12 comprend une première paroi latérale 24 s'étendant sensiblement verticalement, et une première paroi supérieure 26 sensiblement horizontale disposée entre la première paroi latérale 24 et la partie fonctionnelle 6 de l'actionneur 2. Elle comprend également une paroi arrière renforcée 27.

De même, la deuxième demi-coque 14 comprend une deuxième paroi latérale 28 sensiblement verticale, une deuxième paroi supérieure 30 sensiblement horizontale disposée entre la deuxième paroi latérale 28 et la partie fonctionnelle 6 de l'actionneur 2, et une paroi arrière renforcée 29.

La première demi-coque 12 comprend une plaque de support 32 des éléments conducteurs 16, 18. La plaque de support 32 s'étend horizontalement dans l'espace intérieur 20.

Comme visible par exemple sur la figure 7, la plaque de support 32 comprend une première extrémité 34 reliée à la première demi-coque 12 et une deuxième extrémité libre 36 opposée transversalement à la première extrémité 34.

La première extrémité 34 de la plaque de support 32 est rigidement reliée à la première paroi latérale 24. La plaque de support 32 est par exemple venue de matière avec la première paroi latérale 24.

Comme visible sur la figure 7, la deuxième extrémité libre 36 est propre à venir en appui sur une partie en saillie horizontale 38 de la deuxième demi-coque 14.

La plaque de support 32 est en outre rigidement reliée à la première paroi supérieure 26, par l'intermédiaire de nervures de maintien verticales 40, visibles par exemple sur les figures 2 et 5. Les nervures de maintien 40 sont, de préférence, disposées parallèlement les unes aux autres. Dans l'exemple représenté sur les figures 2 et 5, la plaque de support 32 comprend trois nervures de maintien 40. Les nervures de maintien 40 permettent de renforcer la fixation de la plaque de support 32 sur la première demi-coque 12.

La plaque de support 32 définit deux fentes horizontales 42, 44 disposées parallèlement l'une à l'autre. Les fentes 42, 44 s'étendent sensiblement perpendiculairement aux nervures verticales 40.

Les fentes 42, 44 sont propres à recevoir les éléments conducteurs 16, 18 et à les maintenir sensiblement parallèles entre eux, comme visible par exemple sur la figure 4. Les fentes 42, 44 sont ajustées par rapport aux éléments conducteurs 16, 18 qu'elles reçoivent, c'est-à-dire que leur largeur est sensiblement égale ou légèrement supérieure à la largeur des éléments conducteurs 16, 18, comme visible sur la figure 7. Ainsi, l'insertion des éléments conducteurs 16, 18 dans les fentes 42, 44 permet d'assurer un maintien vertical des éléments conducteurs 16, 18 dans la coque 10.

Comme visible par exemple sur les figures 2, 3 et 8, la deuxième demi-coque 14 comprend un organe de verrouillage, tel qu'une plaquette de verrouillage 46, s'étendant transversalement suivant l'axe Y. Comme il sera décrit plus en détail par la suite, la plaquette de verrouillage 46 est propre à maintenir les éléments conducteurs 16, 18 engagés dans les fentes 42, 44 de la première demi-coque 12.

La plaquette de verrouillage 46 comprend une première extrémité 48 reliée à la deuxième demi-coque 14 et une deuxième extrémité libre 50 opposée transversalement à la première extrémité 48.

La première extrémité 48 de la plaquette de verrouillage 46 est rigidement reliée à la deuxième paroi latérale 28. La plaquette de verrouillage 46 est par exemple venue de matière avec la deuxième paroi latérale 28.

Comme visible sur la figure 8, la deuxième extrémité libre 50 de la plaquette de verrouillage 46 est propre à venir en appui sur une partie en saillie horizontale 52 de la première demi-coque 12.

Comme visible par exemple sur les figures 2 et 3, chaque élément conducteur 16, 18 comprend une plaque conductrice 54, 56 s'étendant verticalement dans l'espace intérieur 20.

Chaque plaque conductrice 54, 56 définit une fente transversale 58, 60 de réception de la plaquette de verrouillage 46.

La plaquette de verrouillage 46 est propre à s'engager dans les fentes 58, 60 des éléments conducteurs 16, 18. Comme visible sur la figure 6, les fentes 58, 60 sont ajustées par rapport à la plaquette de verrouillage 46 qu'elles reçoivent, c'est-à-dire que leur dimension verticale est sensiblement égale ou légèrement supérieure à la dimension verticale de la plaquette de verrouillage 46.

En outre, chaque plaque conductrice 54, 56 comprend à sa partie supérieure une patte repliée horizontalement vers l'autre plaque 54, 56, qui définit une zone 62, 64 de connexion électrique avec l'actionneur 2. Chaque zone de connexion électrique 62, 64 comprend un fil de connexion 66, 68 destiné à relier électriquement la plaque conductrice 54, 56 et l'actionneur 2.

Chaque fil de connexion 66, 68 comprend une première extrémité 70 destinée à être fixée à une zone de connexion électrique 62, 64, et une deuxième extrémité 72 opposée à la première extrémité et destinée à être fixée à l'actionneur 2.

Pour connecter électriquement la batterie 8 à l'actionneur 2, on fixe les premières extrémités 70 des fils de connexion 66, 68 aux zones de connexion 62, 64 des plaques conductrices 54, 56, par exemple par soudage. Les deuxièmes extrémités 72 des fils de connexion 66, 68 sont préalablement fixées à l'actionneur 2.

Ensuite, on insère les deux plaques conductrices 54, 56 dans les fentes 42, 44 de la plaque de support 32 de la première demi-coque 12. Les plaques conductrices 54, 56 sont alors disposées et maintenues verticalement, parallèlement l'une à l'autre.

Ensuite, on insère la plaquette de verrouillage 46 dans les fentes 58, 60 des plaques conductrices 54, 56, en rapprochant la deuxième demi-coque 14 de la première demi-coque 12, jusqu'à ce que la première demi-coque 12 et la deuxième demi-coque 14 se rejoignent et forment l'espace intérieur 20.

Dans cette configuration, la plaquette de verrouillage 46 est insérée dans les fentes 58, 60 des plaques conductrices 54, 56, et l'extrémité libre 50 de la plaquette de verrouillage 46 repose sur la partie en saillie horizontale 52 de la première demi-coque 12. En outre, l'extrémité libre 36 de la plaque de support 32 repose sur la partie en saillie horizontale 38 de la deuxième demi-coque 14. Les plaques conductrices 54, 56 sont alors maintenues engagées dans les fentes 42, 44 de la plaque de support 32, par l'intermédiaire de la plaquette de verrouillage 46. Les plaques conductrices 54, 56 sont de cette façon rigidement fixées et maintenues en position dans la coque 10.

On fixe ensuite les première et deuxième demi-coques 12, 14 ensemble, en insérant les vis dans les trous 22.

Enfin, on connecte la batterie 8 aux plaques conductrices 54, 56, par exemple par un mouvement de la batterie 8 de l'avant vers l'arrière de l'actionneur 2.

En variante, le dispositif 4 comprend plus de deux éléments conducteurs 16, 18, le ou les éléments conducteurs supplémentaires jouant par exemple le rôle de capteur de température ou de tension.

## Revendications

1. Dispositif (4) de connexion électrique d'une source d'alimentation électrique (8) telle qu'une batterie à un appareil électrique (2), **caractérisé en ce qu'**il comprend :
- au moins deux éléments conducteurs (16, 18) destinés à relier électriquement la source d'alimentation électrique (8) à l'appareil électrique (2), chaque élément conducteur (16, 18) définissant une ouverture (58, 60) ;
- une coque (10) propre à recevoir les éléments conducteurs (16, 18), la coque (10) comprenant une première demi-coque (12) et une deuxième demi-coque (14), la coque (10) définissant au moins deux fentes (42, 44) propres à recevoir les éléments conducteurs (16, 18) et à maintenir lesdits éléments conducteurs (16, 18) sensiblement parallèles entre eux, la coque (10) comprenant en outre au moins un organe de verrouillage (46) propre à s'engager dans les ouvertures (58, 60) des éléments conducteurs (16, 18) et à maintenir lesdits éléments conducteurs (16, 18) engagés dans lesdites fentes (42, 44) de la coque (10).

2. Dispositif (4) selon la revendication 1, **caractérisé en ce que** chaque élément conducteur (16, 18) comprend une plaque conductrice (54, 56) s'étendant suivant une direction longitudinale (X).

3. Dispositif (4) selon la revendication 1 ou 2, **caractérisé en ce que** chaque élément conducteur (16, 18) comprend une zone (62, 64) de connexion électrique avec l'appareil électrique (2), chaque zone de connexion électrique (62, 64) comprenant un fil de connexion (66, 68) destiné à relier électriquement l'élément conducteur (16, 18) à l'appareil électrique (2).

4. Dispositif (4) selon l'une quelconque des revendications précédentes, **caractérisé en ce que** la coque (10) comprend au moins une plaque de support (32) des éléments conducteurs (16, 18), les fentes (42, 44) étant définies par la ou chaque plaque de support (32).

5. Dispositif (4) selon la revendication 4, **caractérisé en ce que** la ou chaque plaque de support (32) comprend au moins une nervure verticale (40) reliant la plaque de support (32) à la coque (10).

6. Dispositif (4) selon l'une quelconque des revendications précédentes, **caractérisé en ce que** le ou chaque organe de verrouillage (46) comprend une plaquette de verrouillage (46) s'étendant suivant une direction transversale (Y).

7. Dispositif (4) selon l'une quelconque des revendications précédentes, **caractérisé en ce que** les fentes (42, 44) sont définies dans la première demi-coque (12), l'organe de verrouillage (46) étant porté par la deuxième demi-coque (14).

8. Appareil électrique (2), **caractérisé en ce qu'**il comprend un dispositif (4) de connexion électrique d'une source d'alimentation électrique (8) telle qu'une batterie à l'appareil électrique (2) selon l'une quelconque des revendications précédentes.

9. Procédé de connexion électrique d'une source d'alimentation électrique (8) telle qu'une batterie à un appareil électrique (2), comprenant les étapes suivantes :
- fourniture d'un dispositif (4) de connexion électrique de la source d'alimentation électrique (8) à l'appareil électrique (2), le dispositif de connexion électrique (4) comprenant :
- au moins deux éléments conducteurs (16, 18) destinés à relier électriquement la source d'alimentation électrique (8) à l'appareil électrique (2), chaque élément conducteur (16, 18) définissant une ouverture (58, 60), chaque élément conducteur (16, 18) comprenant une zone (62, 64) de connexion électrique avec l'appareil électrique (2), chaque zone de connexion électrique (62, 64) comprenant un fil de connexion (66, 68) destiné à relier électriquement l'élément conducteur (16, 18) à l'appareil électrique (2) ; et
- une coque (10) propre à recevoir les éléments conducteurs (16, 18), la coque (10) comprenant une première demi-coque (12) et une deuxième demi-coque (14), la coque (10) définissant au moins deux fentes (42, 44) propres à recevoir les éléments conducteurs (16, 18) et à maintenir lesdits éléments conducteurs (16, 18) sensiblement parallèles entre eux, la coque (10) comprenant en outre au moins un organe de verrouillage (46) propre à s'engager dans les ouvertures (58, 60) des éléments conducteurs (16, 18) ;
- connexion des fils de connexion (66, 68) aux zones de connexion électrique (62, 64) ;
- insertion des éléments conducteurs (16, 18) dans les fentes (42, 44) de la coque (10) ;
- insertion du ou de chaque organe de verrouillage (46) dans les ouvertures (58, 60) des éléments conducteurs (16, 18) pour maintenir lesdits éléments conducteurs (16, 18) engagés dans lesdites fentes (42, 44) ;
- connexion de la source d'alimentation électrique (8) aux éléments conducteurs (16,18).

## Patentansprüche

1. Vorrichtung (4) zur elektrischen Verbindung einer elektrischen Versorgungsquelle (8), wie z.B. einer Batterie, mit einem elektrischen Gerät (2), **dadurch gekennzeichnet, dass** sie aufweist:
- wenigstens zwei Leiterelemente (16, 18), die dazu bestimmt sind, die elektrische Versorgungsquelle (8) elektrisch mit dem elektrischen Gerät (2) zu verbinden, wobei jedes Leiterelement (16, 18) eine Öffnung (58, 60) definiert,
- ein Gehäuse (10), das in der Lage ist, die Leiterelemente (16, 18) aufzunehmen, wobei das Gehäuse (10) aufweist eine erste Gehäusehälfte (12) und eine zweite Gehäusehälfte (14), wobei das Gehäuse (10) wenigstens zwei Schlitze (42, 44) definiert, die in der Lage sind, die Leiterelemente (16, 18) aufzunehmen und die besagten Leiterelemente (16, 18) im wesentlichen parallel zueinander zu halten, wobei das Gehäuse (10) ferner aufweist wenigstens ein Verriegelungsorgan (46), das in der Lage ist, in die Öffnungen (58, 60) der Leiterelemente (16, 18) einzugreifen und die besagten Leiterelemente (16, 18) im Eingriff in den besagten Schlitzen (42, 44) des Gehäuses (10) zu halten.

2. Vorrichtung (4) gemäß Anspruch 1, **dadurch gekennzeichnet, dass** jedes Leiterelement (16, 18) eine leitende Platte (54, 56) aufweist, die sich entlang einer Längsrichtung (X) erstreckt.

3. Vorrichtung (4) gemäß Anspruch 1 oder 2, **dadurch gekennzeichnet, dass** jedes Leiterelement (16, 18) eine Zone (62, 64) zur elektrischen Verbindung mit dem elektrischen Gerät (2) aufweist, wobei jede Zone zur elektrischen Verbindung (62, 64) aufweist einen Verbindungs-Draht (66, 68), der dazu bestimmt ist, um das Leiterelement (16, 18) elektrisch mit dem elektrischen Gerät (2) zu verbinden.

4. Vorrichtung (4) gemäß irgendeinem der vorhergehenden Ansprüche, **dadurch gekennzeichnet, dass** das Gehäuse (10) aufweist wenigstens eine Platte zum Stützen (32) der Leiterelemente (16, 18), wobei die Schlitze (42, 44) von der oder jeder Platte zum Stützen (32) definiert sind.

5. Vorrichtung (4) gemäß Anspruch 4, **dadurch gekennzeichnet, dass** die oder jede Platte zum Stützen (32) aufweist wenigstens eine vertikale Rippe (40), die die Platte zum Stützen (32) mit dem Gehäuse (10) verbindet.

6. Vorrichtung (4) gemäß irgendeinem der vorhergehenden Ansprüche, **dadurch gekennzeichnet, dass** das oder jedes Verriegelungsorgan (46) aufweist ein Verriegelungs-Plättchen (46), das sich entlang einer Querrichtung (Y) erstreckt.

7. Vorrichtung (4) gemäß irgendeinem der vorhergehenden Ansprüche, **dadurch gekennzeichnet**, das die Schlitze (42, 44) in der ersten Gehäusehälfte (12) definiert sind, wobei das Verriegelungsorgan (46) von der zweiten Gehäusehälfte (14) getragen ist.

8. Elektrisches Gerät (2), **dadurch gekennzeichnet, dass** es aufweist eine Vorrichtung (4) zur elektrischen Verbindung einer elektrischen Versorgungsquelle (8), wie z.B. einer Batterie, mit dem elektrischen Gerät (2) gemäß irgendeinem der vorhergehenden Ansprüche.

9. Verfahren zur elektrischen Verbindung einer elektrischen Versorgungsquelle (8), wie z.B. einer Batterie, mit einem elektrischen Gerät (2), aufweisend die nachfolgenden Schritte:
- Bereitstellen einer Vorrichtung (4) zur elektrischen Verbindung der elektrischen Versorgungsquelle (8) mit dem elektrischen Gerät (2), wobei die Vorrichtung zur elektrischen Verbindung (4) aufweist:
- wenigstens zwei Leiterelemente (16, 18), die dazu bestimmt sind, die elektrische Versorgungsquelle (8) elektrisch mit dem elektrischen Gerät (2) zu verbinden, wobei jedes Leiterelement (16, 18) eine Öffnung (58, 60) definiert, wobei jedes Leiterelement (16, 18) eine Zone (62, 64) zur elektrischen Verbindung mit dem elektrischen Gerät (2) aufweist, wobei jede Zone zur elektrischen Verbindung (62, 64) aufweist einen Verbindungs-Draht (66, 68), der dazu bestimmt ist, um das Leiterelement (16, 18) elektrisch mit dem elektrischen Gerät (2) zu verbinden, und
- ein Gehäuse (10), das in der Lage ist, die Leiterelemente (16, 18) aufzunehmen, wobei das Gehäuse (10) aufweist eine erste Gehäusehälfte (12) und eine zweite Gehäusehälfte (14), wobei das Gehäuse (10) wenigstens zwei Schlitze (42, 44) definiert, die in der Lage sind, die Leiterelemente (16, 18) aufzunehmen und die besagten Leiterelemente (16, 18) im wesentlichen parallel zueinander zu halten, wobei das Gehäuse (10) ferner aufweist wenigstens ein Verriegelungsorgan (46), das in der Lage ist, in die Öffnungen (58, 60) der Leiterelemente (16, 18) einzugreifen,
- Verbinden der Verbindungs-Drähte (66, 68) mit den Zonen zur elektrischen Verbindung (62, 64),
- Einsetzen der Leiterelemente (16, 18) in die Schlitze (42, 44) des Gehäuses (10),
- Einsetzen des oder jedes Verriegelungsorgans (46) in die Öffnungen (58, 60) der Leiterelemente (16, 18) zum Halten der besagten Leiterelemente (16, 18) im Eingriff in den besagten Schlitzen (42, 44),
- Verbinden der elektrischen Versorgungsquelle (8) mit den Leiterelementen (16, 18).

## Claims

1. A device (4) for electrically connecting an electric power supply source (8) such as a battery to an electric appliance (2), **characterized in that** it comprises:
- at least two conductive elements (16, 18) intended for electrically connecting the electric power supply source (8) to the electric appliance (2), each conductive element (16, 18) defining an aperture (58, 60);
- a shell (10) capable of receiving the conductive elements (16, 18), the shell (10) comprising a first half-shell (12) and a second half-shell (14), the shell (10) defining at least two slots (42, 44) capable of receiving the conductive elements (16, 18) and of maintaining said conductive elements (16, 18) substantially parallel to each other, the shell (10) further comprising at least one locking member (46) capable of engaging into the apertures (58, 60) of the conductive elements (16, 18) and of maintaining said conductive elements (16, 18) engaged in said slots (42, 44) of the shell (10).

2. The device (4) according to claim 1, **characterized in that** each conductive element (16, 18) comprises a conductive plate (54, 56) extending along a longitudinal direction (X).

3. The device (4) according to claim 1 or 2, **characterized in that** each conductive element (16, 18) comprises an area (62, 64) for electric connection with the electric appliance (2), each electric connection area (62, 64) comprising a connecting wire (66, 68) intended for electrically connecting the conductive element (16, 18) to the electric appliance (2).

4. The device (4) according to any of the preceding claims, **characterized in that** the shell (10) comprises at least one plate (32) for supporting the conductive elements (16, 18), the slots (42, 44) being defined by said or each supporting plate (32).

5. The device (4) according to claim 4, **characterized in that** said or each supporting plate (32) comprises at least one vertical rib (40) connecting the supporting plate (32) to the shell (10).

6. The device (4) according to any of the preceding claims, **characterized in that** said or each locking member (46) comprises a locking platelet (46) extending along a transverse direction (Y).

7. The device (4) according to any of the preceding claims, **characterized in that** the slots (42, 44) are defined in the first half-shell (12), the locking member (46) being borne by the second half-shell (14).

8. An electric appliance (2), **characterized in that** it comprises a device (4) for electrically connecting an electric power supply source (8) such as a battery to the electric appliance (2) according to any of the preceding claims.

9. A method for electrically connecting an electric power supply source (8) such as a battery to an electric appliance (2), comprising the following steps:
- providing a device (4) for electrically connecting the electric power supply source (8) to the electric appliance (2), the electric connection device (4) comprising:
- at least two conductive elements (16, 18) intended for electrically connecting the electric power supply source (8) to the electric appliance (2), each conductive element (16, 18) defining an aperture (58, 60), each conductive element (16, 18) comprising an area (62, 64) for electric connection with the electric appliance (2), each electric connection area (62, 64) comprising a connecting wire (66, 68) intended for electrically connecting the conductive element (16, 18) to the electric appliance (2); and
- a shell (10) capable of receiving the conductive elements (16, 18), the shell (10) comprising a first half-shell (12) and a second half-shell (14), the shell (10) defining at least two slots (42, 44) capable of receiving the conductive elements (16, 18) and of maintaining said conductive elements (16, 18) substantially parallel to each other, the shell (10) further comprising at least one locking member (46) capable of engaging into the apertures (58, 60) of the conductive elements (16, 18) ;
- connecting the connecting wires (66, 68) to the electric connection areas (62, 64);
- inserting the conductive elements (16, 18) into the slots (42, 44) of the shell (10);
- inserting said or each locking member (46) into the apertures (58, 60) of the conductive elements (16, 18) in order to maintain said conductive elements (16, 18) engaged in said slots (42, 44) ;
- connecting the electric power supply source (8) to the conductive elements (16, 18).
